# EUROPÄISCHE PATENTSCHRIFT

(11) **EP 0 917 515 B1**
(45) Veröffentlichungstag und Bekanntmachung des Hinweises auf die Patenterteilung: **10.10.2001**
(21) Anmeldenummer: 97933620.3
(22) Anmeldetag: 01.07.1997
(51) Int. Cl.: B61L 3/22

(54) **EINRICHTUNG ZUR EIGENORTUNG EINES SPURGEFÜHRTEN FAHRZEUGS**
DEVICE FOR SELF-LOCATION OF A TRACK-GUIDED VEHICLE
DISPOSITIF DE LOCALISATION PROPRE D'UN VEHICULE GUIDE PAR UNE VOIE

(30) Priorität: 01.07.1996 DE 19627343
(43) Veröffentlichungstag der Anmeldung: 26.05.1999
(73) Patentinhaber: SIEMENS AKTIENGESELLSCHAFT, 80333 München (DE)
(72) Erfinder: MEIER, Michael, D-38106 Braunschweig (DE); PAUSLBURG, Axel, D-38162 Cremlingen (DE); VORNHOLZ, Hans-Joachim, D-38106 Braunschweig (DE)
(86) Internationale Anmeldenummer: DE9701411
(87) Internationale Veröffentlichungsnummer: WO9800328

(56) Entgegenhaltungen:
- EP-A- 0 098 896
- EP-A- 0 654 390
- DE-A- 3 205 314
- FR-A- 2 562 018

## Beschreibung

Die Erfindung bezieht sich auf eine Einrichtung nach dem Oberbegriff des Patentanspruches 1. Eine solche Einrichtung ist beispielsweise aus der DE-PS 11 76 698 bekannt. Dort wird im Zusammenhang mit einem Zugsicherungssystem mit linienförmiger Signalübertragung zwischen Zug und Strecke über die Eigenortung eines Triebfahrzeuges berichtet. Dieses Triebfahrzeug ist mit Koppelspulen induktiv an einen im Gleis verlegten Linienleiter angekoppelt, über den es von einer fernen Steuerstelle mit für die Fahrzeugsteuerung relevanten Daten versorgt wird. Die Koppelspulen sind zueinander in einen Winkel von 90° und zu der Linienleiterschleife unter einem Winkel von 45° angeordnet. Durch diese Spulenanordnung ist es möglich, auch beim Passieren von Kreuzungsstellen frequenzmodulierte Nachrichten von einer Zentrale zu empfangen bzw. dorthin zu senden. Ferner läßt sich durch diese Spulenanordnung auf einfache Weise feststellen, wann genau das Fahrzeug mit seinen Antennen eine Linienleiterkreuzungsstelle passiert hat. Beim Ausfahren aus dem einen Linienleiterabschnitt und Einfahren in den folgenden Linienleiterabschnitt ändert sich nämlich die Phasenlage der Empfangsspannungen der beiden Koppelspulen um 180°, wobei dieser Phasensprung ortsabhängig für beide Antennen verschieden ist. Während die in Fahrrichtung orientierte Antenne bereits mit dem Linienleiter des folgenden Abschnittes koppelt und von dort her Signale mit gegenüber den zuvor empfangenen Signalen um 180° gedrehter Phase empfängt, weist die am Ausgang der entgegen der Fahrrichtung orientierten Antenne abgreifbar Empfangsspannung noch die ursprüngliche Phasenlage auf. Die beiden Phasenlagen können so miteinander verglichen werden; aus dem vorübergehend gleichzeitigen Vorhandensein gegenphasiger Empfangsspannungen wird auf das Passieren einer Kreuzungsstelle geschlossen. Für das Erkennen einer Linienleiterkreuzungsstelle wird aber nicht nur die Phasenlage der beiden Empfangsspannungen bewertet, sondern auch ihre Amplitude, d. h. die Amplituden beider Empfangsspannungen müssen einen gewissen Mindestpegel aufweisen, damit eine Kreuzungsstelle erkannt werden kann. Das Nichtvorhandensein eines solchen Mindestpegels kennzeichnet vorübergehende Übertragungsstörungen, die nicht als Kreuzungsstellenbefahrung gewertet werden.

Neben den Übertragungssystemen, die auf dem Fahrzeug gekreuzte oder versetzt angeordnete Empfangsantennen aufweisen, gibt es auch solche, die nur eine einzige Antenne (DE-AS 19 08 400) oder aber jeweils zwei nebeneinanderliegend an den Hin- und Rückleiter eines Linienleiters angekoppelte Empfangsantennen aufweisen. Mit Hilfe dieser Empfangsantennen ist eine Kreuzungsstellenerkennung durch Phasendiskriminierung bislang nicht möglich. Zwar wechselt auch hier die Phasenlage der Empfangsspannungen beim Passieren einer Linienleiterkreuzungsstelle; die Empfangsspannungen schwingen aber jeweils gleichzeitig um. Für das Bewerten dieses Phasensprunges steht damit keine Vergleichsphase zur Verfügung, so daß bei derartigen Antennenanordnungen bislang nur die Pegelabsenkung zur Kreuzungsstellenerkennung herangezogen werden konnte.

Aufgabe der Erfindung ist es, die Einrichtung nach dem Oberbegriff des Patentanspruches 1 so weiterzubilden, daß auch bei Fahrzeugen mit Einzelantennen oder nebeneinanderliegenden, an den Hin- und Rückleiter eines Linienleiters angekoppelten Empfangsantennen eine eindeutige Erkennung von Linienleiterkreuzungsstellen durch Bewertung der Phasenlage der Empfangsspannung möglich ist. Mit einer solchen Einrichtung ließen sich durch Linienleiterkreuzungsstellen bedingte Pegeleinbrüche eindeutig von Pegeleinbrüchen unterscheiden, die durch Übertragungsstörungen, Wackelkontakte und ähnliches bedingt sind.

Die Erfindung löst diese Aufgabe durch die kennzeichnenden Merkmale des Patentanspruches 1. Dadurch, daß das Fahrzeuggerät zum Zeitpunkt einer Pegelabsenkung die dann vorhandene Phasenlage für eine gewisse Zeitspanne festhält, ist es möglich, beim Wiederanstieg der Empfangsspannung die dann aktuelle Phasenlage der Empfangsspannung mit der festgehaltenen Vergleichsphasenlage zu vergleichen, um so zu einer Entscheidung darüber zu gelangen, ob die Pegelabsenkung durch das Passieren einer Linienleiterkreuzungsstelle bedingt war oder durch eine Störung.

Die Erfindung ist nachstehend anhand der Zeichnung näher erläutert. Die Zeichnung zeigt in
- Figur 1: das Prinzip der Linienleiterkreuzungsstellenerfassung nach dem Stand der Technik und in
- Figur 2: das Prinzip der Kreuzungsstellenerfassung nach der vorliegenden Erfindung.

Die Zeichnung zeigt in Figur 1 in ausschittsweiser schematischer Darstellung einen zwischen den nicht dargestellten Schienen eines Gleises verlegten Linienleiter L, der in Pfeilrichtung von einem Signalstrom durchflossen ist. Dieser Signalstrom baut um den Linienleiter Magnetfelder auf, die von gekreuzten Empfangsantennen A1, A2 eines das Gleis befahrenden Fahrzeugs aufgenommen werden. An einer Kreuzungsstelle K, deren Überfahren vom Fahrzeug zu detektieren sein soll, ändert sich die geometrische Anordnung der Hin- und Rückleiter des Linienleiters im Gleis markant. Wie aus der Darstellung der Empfangsspannung UA1 einer der fahrzeugseitigen Empfangsantennen über der Strecke S zu sehen ist, sinkt die Empfangsspannung bei Annäherung der Fahrzeugantenne an die Kreuzungsstelle ab, um danach wieder auf den gleichen Wert anzusteigen. Die Phasenlage der Empfangsspannung ändert sich dabei um 180°, weil die unterhalb der Antenne angeordneten Linienleiterstücke in den aneinandergrenzenden Abschnitten vom Signalstrom in unterschiedlicher Richtung durchflossen werden. Wegen der unterschiedlichen Ausrichtung der beiden Empfangsantennen an den Linienleiter empfangen diese beim Passieren einer Linienleiterkreuzungsstelle vorübergehend gegenphasige Signale. Diese gegenphasigen Signale führen dazu, daß an den Ausgängen nachgeschalteter Empfänger E1, E2 gegenphasige Empfangsspannungen zur Verfügung stehen. Diese Empfangsspannungen zur Kreuzungsstellenerkennung werden in einer Phasenvergleichseinrichtung ϕ bewertet. Ein Diskriminator D bewertet zur gleichen Zeit die Amplituden der beiden Empfangsspannungen. Liegen die Empfangsspannungen oberhalb eines vorgegebenen unteren Schwellwertes SW und erkennt die Phasenvergleichseinrichtung ϕ zu diesem Zeitpunkt das Vorliegen gegenphasiger Empfangsspannungen, so veranlaßt sie die Ausgabe eines Kennzeichens K* für das Erkennen einer soeben von den Fahrzeugantennen passierten Linienleiterkreuzungsstelle K.

In Figur 2 ist angenommen, daß das Fahrzeuggerät zwei nebeneinanderliegend angeordnete und an den Hin- und Rückleiter der Linienleiterschleife L angekoppelte Empfangsantennen A3 und A4 aufweist. Die von diesen aufgenommenen Empfangsspannungen werden in einem Addierer A in bekannter Weise phasenrichtig addiert und auf einen Empfänger E3 geschaltet. Die Empfangsspannung UA2 der Empfangsantenne sinkt beim Passieren einer Kreuzungsstelle ab und steigt anschließend wieder an. Um beim Wiederanstieg der Empfangsspannung eine Aussage darüber treffen zu können, ob es sich bei der detektierten Amplitudenabsenkung um eine Übertragungsstörung oder etwas ähnliches oder tatsächlich um die Amplitudenabsenkung aufgrund einer Kreuzungsstellenpassage handelte, hält das Fahrzeuggerät die Phasenlage der Empfangsspannung UA2 auf geeignete Weise fest oder bildet sie nach, wenn diese einen vorgegebenen unteren Schwellwert SW1 unterschreitet. Übersteigt die Amplitude der Empfangsspannung später einen zweiten Schwellwert SW2, so veranlaßt ein Diskriminator D1 die Aktivierung einer Phasenvergleichseinrichtung ϕ1, die die Phasenlage der aktuellen Empfangsspannung UA2 mit der festgehaltenen Phasenlage der früher ermittelten Vergleichsspannung vergleicht. Sind die beiden Spannungen gegenphasig, so ist dies der Beleg dafür, daß die eingetretene Spannungsabsenkung durch das Passieren einer Linienleiterkreuzungsstelle hervorgerufen wurde.

Die beiden Schwellwerte, bei denen die Vergleichsphase festgehalten bzw. der Vergleichsvorgang durchgeführt werden, können gleichgroß sein; in vorteilhafter Weise liegt der Schwellwert SW2 jedoch oberhalb des Schwellwertes SW1; damit wird sichergestellt, daß der Vergleichsvorgang auch tatsächlich erst dann stattfindet, wenn die Empfangsspannung wieder angestiegen ist.

In dem dargestellten Ausführungsbeispiel detektiert der Diskriminator D1 sowohl das Unterschreiten des vorgegebenen ersten Schwellwertes SW1 als auch das Überschreiten des vorgegebenen zweiten Schwellwertes SW2. Mit dem Unterschreiten des vorgegebenen unteren Schwellwertes SW1 veranlaßt der Diskriminator D1 das Festhalten der am Empfänger E4 gemessenen Phasenlage in einem Speicher SP1 und mit dem Erkennen des oberen Schwellwertes SW2 den Vergleich des im Speicher SP1 gespeicherten Phasenwertes mit der Phasenlage der am Empfänger E3 abgreifbaren Empfangsspannung in einer Phasenbewertungseinrichtung ϕ1. Diese veranlaßt bei Gegenphasigkeit der aktuellen Empfangsspannung und der gespeicherten Vergleichsspannung unter der Voraussetzung, daß die aktuelle Empfangsspannung den vorgegebenen oberen Schwellwert SW2 übersteigt, die Ausgabe eines Kreuzungsstellenkennzeichens K* und sie veranlaßt gleichzeitig das Zurückstellen des im Speicher SP1 gespeicherten Phasenwertes. Damit ist die Einrichtung bereit, auf das nächste Absinken der Empfangsspannungen in gleicher Weise zu reagieren wie vorstehend näher geschildert.

Der Speicher SP1 hat die Phasenlage der von ihm detektierten Vergleichsspannung für eine bestimmte Mindestzeitspanne der Phasenvergleichseinrichtung ϕ1 in geeigneter Form zuzuführen. Da es jedoch keine Bezugsphase gibt, geschieht dies nicht durch eine numerische Größe, sondern dadurch, daß im Speicher oder einem ihm vorgeordneten Gebilde Signale erzeugt werden, aus denen für den späteren Phasenvergleich die Phasenbeziehung der zu vergleichenden Signale erkennbar ist. Aus diesem Grunde wird der Speicher SP1 z. B. durch einen Schwungradoszillator dargestellt, der beim Einfahren des Fahrzeugs in den Linienleiterbereich (Ansteigen der Empfangsspannung über einen gegebenen Mindestpegel) auf die Frequenz und durch zeitliche Bewertung der Amplitudenmaxima und -minimum in Verbindung mit den Nulldurchgängen der Empfangsspannung auf die aktuelle Phasenlage des Linienleiterstromes synchronisiert wird. Dieser laufend synchronisierte Schwungradoszillator stellt auch nach dem Absinken der Eingangsspannung unter den Schwellwert SW1 mindestens für eine vorgegebene Zeitspanne an seinem Ausgang Signale zur Verfügung, die repräsentativ sind für die Phasenlage der zuvor ermittelten Empfangsspannung. Durch zeitlichen Vergleich der Bewertung der Spitzenwerte und der Nulldurchgänge der aktuellen Empfangsspannung mit der vom Schwungradoszillator fortgeschriebenen Vergleichsspannung läßt sich erkennen, ob die beiden zu vergleichenden Spannungen gegenphasig sind oder nicht.

Anstelle eines Schwungradoszillators kann auch jeder beliebige andere Oszillator, der sich in Frequenz und Phasenlage einer Spannung anpassen läßt, zur Bereitstellung der Vergleichssignale für den Phasenvergleich herangezogen werden.

Solche Oszillatoren sind als Phase-locked-loops-Oszillatoren bekannt.

Die Vorgabe der Vergleichsphasenlage durch einen Schwungradoszillator oder ein ähnlich wirkendes Gebilde für den Vergleichsvorgang ist nur für eine gewisse Zeitspanne zulässig, weil sonst die Gefahr besteht, daß die Phasenlage des Vergleichssignals gegenüber dem Signal, das es präsentieren soll, so weit auswandert, daß trotz möglicher Gleichphasigkeit der zu vergleichenden Empfangsspannungen von der Phasenvergleichseinrichtung auf Gegenphasigkeit erkannt wird. Das Unwirksamschalten des Speichers SP1 bzw. von dessen Ausgangssignal nach Ablauf einer maximal zulässigen Zeit für das Passieren einer Linienleiterkreuzungsstelle kann beispielsweise durch ein Zeitglied veranlaßt werden, das beim Einstellen des Speichers vom Diskriminator D1 aus aktiviert wird.

Für das Aufnehmen von Linienleiterinformationen und das Detektieren von Linienleiterkreuzungsstellen müssen nicht unbedingt zwei nebeneinander angeordnete und an die Hin- und Rückleiter des Linienleiters angekoppelte Empfangsantennen verwendet sein. Vielmehr ist es auch möglich, mit nur einen einzigen Antennen zu arbeiten, wobei dann allerdings die inhaltliche Bewertung der übermittelten Daten wegen des niedrigeren Empfangspegels problematischer werden kann. In diesem Falle kann auf den Addierer verzichtet werden. Als spurgeführte Fahrzeuge kommen neben schienengebundenen Fahrzeugen wie Eisenbahnen, Straßenbahnen, U- und S-Bahnen auch Schwebefahrzeuge und mittels induktiver Leiter spurgeführte Fahrzeuge in Frage.

## Patentansprüche

1. Einrichtung zur Eigenortung eines spurgeführten, mit einem Fahrzeuggerät (A,E3,D1,SP1,ϕ1) versehenen Fahrzeugs auf durch gekreuzte, fremdgespeiste, einen Linienleiterstrom mit vorgegebener Frequenz führende Linienleiterschleifen (L) in Abschnitte unterteilten Strecken, unter Verwendung mindestens einer mit dem Hin- und/oder Rückleiter der Linienleiterschleife induktiv gekoppelten Empfangsantenne (A3, A4), deren Empfangsspannung (UA2) zum Erkennen überfahrener Linienleiterkreuzungsstellen (K) mindestens mittelbar hinsichtlich Amplitude und Phasenlage bewertbar ist,
**dadurch gekennzeichnet,**
**daß** das Fahrzeuggerät (A,E3,D1,SP1,ϕ1) mindestens einen auf die Frequenz des Linienleiterstromes oder ein Vielfaches davon abstimmbaren Oszillator (SP1) aufweist, den es beim Einfahren in die Linienleiterschleife mindestens hinsichtlich der Phase auf die Empfangsspannung (UA2) synchronisiert und laufend nachführt,
**daß** das Fahrzeuggerät (A,E3,D1,SP1,ϕ1) beim Absinken der Empfangsspannung (UA2) unter einen gegebenen ersten Pegel (SW1) die zu diesem Zeitpunkt festgestellte, von der Oszillatorausgangsspannung repräsentierte Phasenlage der Empfangsspannung (UA2) festhält und zu einem späteren Zeitpunkt, wenn die Empfangsspannung (UA3) einen vorgegebenen zweiten Pegel (SW2) überschreitet, die festgehaltene Phasenlage zum Erkennen einer überfahrenen Linienleiterkreuzungsstelle (K) mit der Phasenlage der dann aktuellen Empfangsspannung (UA2) vergleicht, wobei eine nachgeordnete Verarbeitungseinrichtung (ϕ1) des Fahrzenggeräts bei erkannter Gegenphasigkeit ein Signal (K*) als Kreuzungsstellensignal auslöst.

2. Einrichtung nach Anspruch 1,
**dadurch gekennzeichnet,**
**daß** der zweite Pegel (SW2) um einen vorgegebenen Betrag oder Anteil über dem ersten Pegel (SW1) liegt.

3. Einrichtung nach Anspruch 1 oder 2,
**dadurch gekennzeichnet,**
**daß** eine beim Erkennen einer Kreuzungsstelle (K) bedarfsweise rückstellbare Zeitbemessung vorgesehen ist zum Festhalten der Phasenlage der Vergleichsspannung über eine zum Passieren der Kreuzungsstelle zulässige Maximalzeit.

4. Einrichtung nach einem der Ansprüche 1 bis 3,
**dadurch gekennzeichnet,**
**daß** das Fahrzeuggerät die Phasenlage der vom Oszillator bereitzustellenden Vergleichsspannung durch zeitliche Bewertung der Spitzenwerte und der Nulldurchgänge der Empfangsspannung (UA2) und der Vergleichsspannung bestimmt.

5. Einrichtung nach Anspruch 1,
**dadurch gekennzeichnet,**
**daß** das Fahrzeuggerät eine oder mehrere Antennenanordnungen mit jeweils nur einer einzigen Empfangsantenne oder mehreren, quer zur Spur nebeneinanderliegende, jeweils an den Hin- und Rückleiter des Linienleiters angekoppelte Empfangsantennen (A3, A4) aufweist.

6. Einrichtung nach Anspruch 1,
**dadurch gekennzeichnet,**
**daß** das Fahrzeuggerät den Oszillator bereits vor dem Absinken des Empfangspegels unter den ersten Pegel (SW1) der Empfangsspannung auf eine durch die Frequenz des Linienleiterstromes bestimmte Grundfrequnez einstellt und hierzu die Frequenz des Linienleiterstromes bestimmt, wenn und solange der Empfangspegel der Empfangsspannung einen vorgegebenen Mindestwert (SW1, SW2) übersteigt.

7. Einrichtung nach Anspruch 1,
**dadurch gekennzeichnet,**
**daß** der Oszillator als Schwungradoszillator ausgebildet ist.

8. Einrichtung nach Anspruch 1,
**dadurch gekennzeichnet,**
**daß** der Oszillator als phase-locked-loop-Oszillator ausgebildet ist.

## Claims

1. Device for self-orientation of a track-guided vehicle, which is provided with a vehicle apparatus (A, E3, D1, SP1, ϕ1), on sections which are subdivided into segments by crossed, externally-supplied line conductor loops (L) which carry a line conductor current with predetermined frequency, using at least one receiving aerial (A3, A4), which is coupled inductively to the forward conductor and/or return conductor of the line conductor loop and the receiving voltage (UA2) of which can be evaluated at least indirectly with respect to amplitude and phase position for recognising line conductor intersections (K) which have been travelled over,
**characterised**
**in that** the vehicle apparatus (A, E3, D1, SP1, ϕ1) has at least one oscillator (SP1), which can be tuned to the frequency of the line conductor current or to a multiple thereof, which, upon entry into the line conductor loop, it synchronises with the receiving voltage (UA2), at least with respect to the phase, and causes it continuously to track said voltage,
**in that** when the receiving voltage (UA2) falls below a given first level (SW1), the vehicle apparatus (A, E3, D1, SP1, ϕ1) holds the phase position of the receiving voltage (UA2) that is established at this point and is represented by the oscillator output voltage and, at a later instant, when the receiving voltage (UA3) exceeds a predetermined second level (SW2), compares the held phase position with the phase position of the receiving voltage (UA2) that is current at that time for recognising a line conductor intersection (K) which has been travelled over, wherein in the case of phase opposition being recognised, a downstream processing device (ϕ1) of the vehicle apparatus triggers a signal (K*) as intersection signal.

2. Device according to claim 1, **characterised in that** the second level (SW2) lies above the first level (SW1) by a predetermined amount or fraction.

3. Device according to claim 1 or 2, **characterised in that** a time dimensioning, which can be reset according to need upon recognition of an intersection (K), is provided for holding the phase position of the reference voltage over a maximum time permissible for passing through the intersection.

4. Device according to one of claims 1 to 3, **characterised in that** the vehicle apparatus determines the phase position of the reference voltage to be made available by the oscillator by evaluating the peak values and the zero passages of the receiving voltage (UA2) with respect to time and determines the reference voltage.

5. Device according to claim 1, **characterised in that** the vehicle apparatus has one or more aerial arrangements, each having only a single receiving aerial or a plurality of receiving aerials (A3, A4) lying transversely with respect to the track and coupled in each case to the forward conductor and return conductor of the line conductor.

6. Device according to claim 1, **characterised in that** already before the receiving level of the receiving voltage falls below the first level (SW1), the vehicle apparatus adjusts the oscillator to a fundamental frequency which is determined by the frequency of the line conductor current, and in order to do this, determines the frequency of the line conductor current if and for as long as the receiving level of the receiving voltage exceeds a predetermined minimum value (SW1, SW2).

7. Device according to claim 1, **characterised in that** the oscillator is constructed as a flywheel wheel oscillator.

8. Device according to claim 1, **characterised in that** the oscillator is constructed as a phase-locked-loop oscillator.

## Revendications

1. Dispositif pour la localisation propre d'un véhicule, guidé sur une voie et muni d'un appareil de véhicule (A, E3, D1, SP1, ϕ1), sur des parcours divisés en tronçons par des boucles de câble de voie (L) croisées, alimentées de l'extérieur et conduisant un courant de câble de voie ayant une fréquence prédéterminée, en utilisant au moins une antenne réceptrice (A3, A4) qui est couplée au câble d'aller et/ou de retour de la boucle de câble de voie et dont la tension reçue (UA2) peut être évaluée au moins indirectement en amplitude et en relation de phase pour détecter des points d'intersection de câble de voie (K) sur lesquels le véhicule est passé,
**caractérisé par** le fait que
l'appareil de véhicule (A, E3, D1, SP1, ϕ1) comporte au moins un oscillateur (SP1) qui peut s'accorder sur la fréquence du courant de câble de voie ou sur un multiple de celle-ci et que l'appareil de véhicule synchronise au moins en phase sur la tension reçue (UA2) lors de l'entrée dans la boucle de câble de voie et qu'il suit en continu,
l'appareil de véhicule (A, E3, D1, SP1, ϕ1) maintient, lors de la diminution de la tension reçue (UA2) en dessous d'un premier niveau donné (SW1), la relation de phase, constatée à cet instant et représentée par la tension de sortie d'oscillateur, de la tension reçue (UA2) et compare, à un instant ultérieur lorsque la tension reçue (UA3) devient supérieure à un deuxième niveau prédéterminé (SW2), la relation de phase maintenue et la relation de phase de la tension reçue (UA2) alors actuelle afin de détecter un point d'intersection de câble de voie (K) sur lequel le véhicule est passé, un dispositif de traitement (ϕ1), placé du côté aval, de l'appareil de véhicule déclenchant alors un signal (K*) comme signal de point d'intersection s'il détecte une opposition de phase.

2. Dispositif selon la revendication 1, **caractérisé par** le fait que le deuxième niveau (SW2) est supérieur d'une valeur absolue ou d'une proportion prédéterminée au premier niveau (SW1).

3. Dispositif selon la revendication 1 ou 2, **caractérisé par** le fait qu'un dimensionnement de temps pouvant si nécessaire être remis à zéro lors de la détection d'un point d'intersection (K) est prévu pour maintenir la relation de phase de la tension de comparaison pendant un temps maximal autorisé pour le passage du point d'intersection.

4. Dispositif selon l'une des revendications 1 à 3, **caractérisé par** le fait que l'appareil de véhicule détermine la relation de phase de la tension de comparaison à fournir par l'oscillateur en évaluant temporellement les valeurs de crête et les passages par zéro de la tension reçue (UA2) et de la tension de comparaison.

5. Dispositif selon la revendication 1, **caractérisé par** le fait que l'appareil de véhicule comporte un ou plusieurs agencements d'antennes ayant respectivement une seule antenne réceptrice ou plusieurs antennes réceptrices (A3, A4) disposées l'une à côté de l'autre transversalement par rapport à la voie et couplées respectivement au câble d'aller et de retour du câble de voie.

6. Dispositif selon la revendication 1, **caractérisé par** le fait que l'appareil de véhicule règle déjà l'oscillateur avant la diminution du niveau de réception en dessous du premier niveau (SW1) de la tension reçue sur une fréquence de base déterminée par la fréquence du courant de câble de voie et détermine à cet effet la fréquence du courant de câble de voie, lorsque et tant que le niveau de réception de la tension reçue est supérieur à une valeur minimale prédéterminée (SW1, SW2).

7. Dispositif selon la revendication 1, **caractérisé par** le fait que l'oscillateur est conçu comme un oscillateur à inertie.

8. Dispositif selon la revendication 1, **caractérisé par** le fait que l'oscillateur est conçu comme un oscillateur phase-locked-loop.
